# FASCICULE DE BREVET EUROPEEN

(11) **EP 1 194 297 B1**
(45) Date de publication et mention de la délivrance du brevet: **27.08.2003**
(21) Numéro de dépôt: 00951325.0
(22) Date de dépôt: 30.06.2000
(51) Int. Cl.: B41M 1/26, B41M 1/22

(54) **PROCEDE D'ENDUCTION ET PRODUITS ISSUS DU PROCEDE**
BESCHICHTUNGSVERFAHREN UND DIE DANACH BESCHICHTETEN PRODUKTE
COATING METHOD AND PRODUCTS OBTAINED BY SAME

(30) Priorité: 02.07.1999 LU 90412
(43) Date de publication de la demande: 10.04.2002
(73) Titulaire: Cabinet Erman S.a.r.l., 1325 Luxembourg (LU)
(72) Inventeur: LEVY, Michel, L-4131 Esch/Alzette (LU)
(74) Mandataire: Kihn, Pierre Emile Joseph
(86) Numéro de dépôt international: EP0006143
(87) Numéro de publication internationale: WO01002186

(56) Documents cités:
- EP-A- 0 410 274
- US-A- 5 721 007
- US-A- 5 759 422
- US-A- 5 763 058

## Description

### Introduction

La présente invention concerne un procédé d'enduction à haute résolution. Elle concerne également des produits transparents à la lumière visible permettant de filtrer une certaine gamme de longueurs d'ondes électromagnétiques.

### État de la technique

On connaît de nombreux procédés d'enduction d'un matériau d'emballage, dont voici une énumération non exhaustive:
- enduction aqueuse où le liquide à enduire est une suspension ou une dissolution de produit dans l'eau;
- enduction solvant où le liquide à enduire est une suspension ou une dissolution de produit dans un ou des solvants;
- enduction thermo-fusible où le liquide à enduire est obtenu en portant le produit à déposer à une température qui le rend liquide;
- enduction sans solvant où les produits à déposer sont sous forme liquide (monomères) et durciront par catalyse en se polymérisant;
- enduction par évaporation d'un solide qui se sublime sous vide sur le support;
- enduction par contrecollage où l'enduction est un film que l'on fixe au support avec une colle;
- enduction par transfert où le produit à déposer est provisoirement déjà sur un film où il accroche mal, pour être enlevé du support provisoire et finalement fixé sur le support définitif par un quelconque moyen déjà décrit.

Une enduction suivant ces procédés est généralement totale, parfois partielle, mais aucune de ces enductions ne permet de réaliser des motifs présentant une haute résolution.

Le brevet US-5,721,007 décrit un procédé dans lequel un support est enduit d'une couche métallique ; un vernis isolant électriquement est imprimé à haute résolution sur une première partie du support enduit ; une ou plusieures couches métalliques sont déposées sur une seconde partie du support, c.-à-d. la partie du support non couverte par le vernis, par électrolyse pour ainsi former les circuits conducteurs du circuit ; le masque isolant electriquement est enlevé afin de pouvoir graver l'enduction du support non couvert par la couche ou les couches métalliques déposées sur le support entre le vernis. Cette méthode est p.ex. utilisée pour la fabrication de circuits électriques, en particulier pour la fabrication de cables plats. Bien que cette méthode permette une impression à haute résolution, elle ne permet pas un dépôt métallique sur le vernis.

### Objet de l'invention

L'objet de la présente invention est donc de proposer un procédé de fabrication d'un substrat multicouches ayant des motifs à haute résolution et permettant un dépôt métallique sur le vernis.

### Description générale de l'invention revendiquée avec ses principaux avantages.

Conformément à l'invention, cet objectif est atteint par un procédé permettant de réaliser des motifs à haute résolution comprenant les étapes suivantes:
- impression à haute résolution d'un vernis sur le support enduit;
- traitement du support par électrolyse;
- lavage et séchage du support .

Selon un aspect important de l'invention, le vernis est un vernis chargé. Le vernis chargé permet non seulement de protéger à des endroits déterminés le support mais aussi d'effectuer un dépôt métallique ultérieurement sur le vernis chargé.

L'impression à haute résolution d'un vernis sur un support permet de créer des motifs fins et à haute résolution sur ce support. Ce procédé est indépendant du support et du procédé d'enduction du support. En principe, ce procédé est applicable à tout support

Avant l'impression, le support peut être enduit avec une couche qui comprend de préférence du métal.

Le vernis chargé peut par exemple comprendre des matériaux conducteurs et/ou des matériaux faisant barrière aux respectivement filtrant les ondes électromagnétiques.

Le matériau faisant barrière aux respectivement filtrant les ondes électromagnétiques absorbe et/ou réfléchit de préférence au moins une partie des ondes électromagnétiques.

Le traitement du support enduit par électrolyse comprend avantageusement la gravure électrolytique de l'enduit sur la partie non imprimée du support enduit.

Selon un mode de réalisation particulier, le support est soumis à un dépôt électrolytique sur la partie imprimée conductrice après le lavage et le séchage.

Le traitement du support par électrolyse comprend le dépôt électrolytique d'un ou plusieurs métaux ou leurs alliages sur la partie imprimée du support.

L'impression du vernis sur le support est de préférence réalisée par héliogravure. L'héliogravure est avantageusement réalisée par un groupe d'héliogravure comportant au moins un cylindre dont les zones d'impression sont constituées d'alvéoles gravées dont les plus externes à chaque dessin sont reliées entre elles pour assurer une continuité linéaire des contours. Les alvéoles du cylindre sont de préférence disposées suivant une linéature de 175 à 700 alvéoles par inch (par 2,5 cm), de préférence de 350 alvéoles par inch (par 2,5 cm). Les alvéoles des contours sont préférentiellement reliées entre elles pour réaliser une continuité du graphisme et éviter tout effet de dent. Le groupe d'héliogravure est capable d'imprimer une enduction avec des dessins d'une très grande finesse, entre 150 et 25 µm, de préférence 50 µm.

La gravure est de préférence réalisée par électrolyse entre l'enduction métallique du support à traiter et une anode baignée dans un électrolyte aqueux. L'anode est préférentiellement une anode en titane constituée d'une tôle pliée. L'électrolyte aqueux comprend avantageusement un acide minéral et son sel ou une base minérale et son sel, de préférence NaOH + NaCI concentré à 10%. Après application du vernis sur le support enduit, le traitement du support par électrolyse permet d'enlever l'enduction du support aux endroits où le vernis n'a pas été appliqué. On obtient ainsi un support présentant des motifs de haute résolution. L'électrolyte est choisi de façon telle que les produits dégagés en phase aqueuse par l'électrolyse agressent l'enduction métallique avec un mélange du type acide et ses sels ou bien avec une alcaline et ses sels halogènes. Suivant le choix de l'électrolyte et la densité du motif imprimé, on obtient des produits ayant des caractéristiques différentes de réflexion, de transmission et d'absorption d'un rayonnement électromagnétique incident. De préférence, les taux de réflexion et de transmission peuvent varier de 0 à 100% tandis que le taux d'absorption peut varier de 0 à 50%.

Le dépôt électrolytique est de préférence réalisé par électrolyse d'un ou plusieurs métaux et/ou leur alliage, par dissolution d'une électrode soluble contenant au moins le métal ou les métaux de l'électrode. Le dépôt métallique ou des dépôts métalliques successifs permettent de créer des dessins à haute résolution et d'une grande précision sur un support.

Les produits issus du procédé décrit ci-dessus peuvent posséder des caractéristiques utiles, surtout pour des utilisations dans le domaine des ondes électromagnétiques, notamment dans le domaine des micro-ondes.

Le procédé permet d'obtenir des produits multicouches ayant des caractéristiques de réflexion, de transmission et d'absorption de rayonnements électromagnétiques incidents bien particuliers. Selon le cas, un rayonnement électromagnétique incident sur le produit peut être transmis à un taux de 0 à 100%, réfléchi à un taux de 0 à 100% et/ou absorbé à un taux de 0 à 50%. L'usage de tels produits est très divers; ils peuvent par exemple être utilisés comme filtre pour rayonnements électromagnétiques, ces filtres étant transparents à la lumière visible. On peut enduire un film polymère thermorésistant, de préférence en polyester, d'une couche s'échauffant lorsque l'énergie électromagnétique incidente est partiellement absorbée par l'enduction. Cette enduction peut être métallique avec une résistivité comprise entre 0,0005 et 0,1 ohm/carré, de préférence 0,01 ohm/carré, par exemple en aluminium avec des épaisseurs entre 0,001 et 1 µm. Le produit est, dans ces conditions, d'une très grande transparence visuelle et s'échauffe à des températures élevées (de l'ordre de 200 à 300°C) lorsqu'il est frappé par des rayonnements électromagnétiques et en particulier des micro-ondes. L'énergie calorifique peut représenter jusqu'à 50% de l'énergie incidente.

La quantité d'énergie absorbée, transmise ou réfléchie varie selon l'importance et la répartition de l'enduction appliquée sur le film. Au deçà d'un seuil prédéterminé, l'énergie transmise est supérieure à l'énergie réfléchie, au delà de ce seuil, l'énergie transmise est inférieure à l'énergie réfléchie.

En chargeant le vernis de produits qui renforcent l'effet absorbant d'ondes électromagnétiques, il est possible de créer des produits opaque aux ondes électromagnétiques. Ainsi, on peut par exemple créer un film opaque aux micro-ondes qui pourrait être appliqué à la fenêtre d'une porte de four micro-ondes. En disposant sur un film support une grille avec des traits fins espacés toutes les ½ longueurs d'onde des micro-ondes, on obtient un film barrière aux micro-ondes, dont la transparence aux ondes de la lumière visible est presque totale. Ce film peut être appliqué contre une porte de four à micro-ondes, à travers laquelle on peut bien observer ce qui se passe à l'intérieur du four et ce en toute sécurité.

Le procédé permet également de créer des produits multicouches. Sur un premier dépôt métallique, on peut déposer un second dépôt métallique en faisant repasser le support par le poste d'impression et le poste de traitement. Le nombre de passages dans les postes d'impression et de traitement et le nombre de postes d'impression et de traitement, et par conséquent le nombre de dépôts métalliques n'étant bien sur pas limité à deux.

Suivant la nature de l'enduction et de la charge des vernis appliqués, il est possible de réaliser des produits dont la composition est déterminée par les conversions des énergies électromagnétiques désirées. Il est également possible de réaliser des barrières aux rayonnement électromagnétiques pour certaines longueurs d'onde. Ces deux possibilités peuvent éventuellement être combinées pour donner en fonction de leur longueur d'onde des produits à la fois absorbants et réfléchissants.

Ainsi, il est possible de créer un emballage qui réfléchit les micro-ondes dans une partie de l'emballage et qui absorbe une partie des micro-ondes dans une autre partie. Ceci permet de chauffer dans un four à micro-ondes des aliments à porter à températures variées.

Selon un autre aspect de la présente invention, on propose un produit multicouche comprenant les couches suivantes :
- support de base en un matériau transparent à la lumière visible et aux ondes électromagnétiques,
- au moins un enduit métallique à haute résolution couvrant moins de 5% de la surface du support,
- au moins une couche de vernis couvrant l'enduit métallique,
dans lequel l'enduit est disposé sur le support en un motif invisible à l'oeil nu, filtrant une gamme déterminée d'ondes électromagnétiques.

Le terme « filtrant » signifie dans le contexte de la présente que entre 0 et 99.9 % et de préférence entre 0 et 95% des ondes incidentes passent à travers le produit. Le produit peut donc à la limite être transparent ou opaque à une gamme de longueurs d'ondes électromagnétiques déterminée.

Le terme « transparent à la lumière visible » signifie dans le contexte de la présente que entre 80 et 99.9 % et de préférence entre 90 et 95% de la lumière visible passent à travers le produit.

Selon un mode de réalisation avantageux, le produit comprend une couche d'enduit métallique supplémentaire couvrant au moins en partie la couche de vernis.

Selon encore un mode de réalisation particulier, l'invention concerne un produit multicouche comprenant les couches suivantes :
- support de base en un matériau transparent à la lumière visible et aux ondes électromagnétiques,
- vernis à haute résolution couvrant moins de 5% de la surface du support
- au moins un enduit métallique couvrant le vernis et filtrant une gamme déterminée d'ondes électromagnétiques.,
dans lequel le vernis est disposé sur le support en un motif invisible à l'oeil nu.

Une couche de vernis supplémentaire peut, du moins en partie recouvrir l'enduit métallique qui peut à son tour être recouverte, du moins en partie par une couche d'enduit supplémentaire.

Le support de base est en général un film en matière synthétique comme p.ex. un film polyester. Cependant tout autre matière peut également convenir aussi longtemps qu'elle est transparente à la lumière visible et à la gamme d'ondes électromagnétiques choisie. En plus il faut qu'il soit possible de la recouvrir d'un motif à haute résolution comprenant un enduit et/ou un vernis.

Le produit tel que proposé absorbe généralement entre 0 et 95 % de la gamme déterminé d'ondes électromagnétiques incidentes, réfléchit entre 0 et 100% et/ou transmet entre 0 et 100% des ondes non absorbés en fonction du motif, de la nature et la quantité d'enduit.

Selon un mode de réalisation particulier, le produit absorbe de 0 à 50% de l'énergie des ondes électromagnétiques et réfléchit et/ou transmet l'énergie non absorbée.

Le produit constitue donc un filtre à une gamme d'ondes électromagnétiques et transparent à la lumière visible, il peut même constituer un filtre opaque aux ondes électromagnétiques et transparent à la lumière visible.

En particulier, les ondes électromagnétiques sont p.ex. des micro-ondes et le produit peut dès lors être utilisé en tant qu'emballage pour des produits micro-ondables, c.-à-d. pour des emballages d'aliments qui peuvent être réchauffées dans un four à micro-ondes.

### Description à l'aide des Figures

D'autres particularités et caractéristiques de l'invention ressortiront de la description détaillée de quelques modes de réalisation avantageux présentés ci-dessous, à titre d'illustration, en se référant aux dessins annexés. Ceux-ci montrent:
- Fig.1:: vue en coupe d'un film au cours de différentes étapes (A, B et C) de production, (support non enduit, vernis avec charge, dépôt électrolytique)
- Fig.2:: vue en coupe d'un autre film au cours de différentes étapes (A, B et C) de production, (support enduit, vernis, gravure)
- Fig.3:: vue en coupe d'encore un autre film au cours de différentes étapes (A, B, C et D) de production, (support enduit, vernis avec charge, gravure et dépôt)
- Fig.4:: manchon rétractable
- Fig.5:: film filtrant transparent
- Fig.6:: porte de four micro-ondes
- Fig.7:: emballage micro-ondable pour "café liégeois"
- Fig.8:: plateau repas micro-ondable
- Fig.9:: vue d'ensemble d'une machine pour la mise en oeuvre du procédé
- Fig.10:: détail du groupe d'impression,
- Fig.11:: vue schématique du groupe d'impression
- Fig.12a:: forme souhaitée d'une impression
- Fig.12b:: fenêtre d'héliogravure (zone gravée avec ligne de continuité en contact avec les alvéoles gravées)
- Fig. 12c:: fenêtre d'héliogravure (zone gravée avec ligne de continuité sans contact avec les alvéoles gravées)
- Fig. 12d:: résultat imprimé
- Fig. 13:: schéma d'un groupe de traitement physico-chimique du film.

Sur les figures, les mêmes références désignent des éléments identiques ou similaires.

La fig. 1A montre une coupe à travers un film de support 10, sur lequel - à la fig. 1B - est imprimée une couche 20 discontinue de vernis chargé. A la fig. 1C, on voit une couche métallique 30 déposée par électrolyse sur la couche 20 imprimée du film 10. Il est donc possible de déposer une couche métallique 30 ayant dessin à haute résolution sur un film vierge, c'est-à-dire sur un film sans enduction métallique continue. De cette manière, on peut obtenir des films avec des dessins métalliques à haute résolution sur film 10.

La Fig. 2A montre un film 10 comprenant une enduction métallique 15. On imprime (Fig. 2B) sur la couche d'enduction un vernis de protection 20 et on enlève la partie non recouverte par le vernis de protection de l'enduction métallique (Fig. 2C) par électrolyse.

Sur la Fig. 3A, montre un film 10 comprenant une enduction métallique 15. On imprime (Fig. 2B) sur la couche d'enduction un vernis de protection 20 et on enlève la partie non recouverte par le vernis de protection 20 de l'enduction métallique (Fig. 2C) par électrolyse. Après lavage et séchage, on dépose une couche métallique 30 sur la couche de vernis de protection. Il est donc possible de fabriquer des matériaux multicouches.

On peut par exemple créer un manchon thermorétractable, qui est constitué d'un film rétractable à la chaleur. Il peut être destiné à grouper deux boîtes. On s'intéressera aux zones de rétraction en contact avec les boîtes qui seront équipées de zones réactives aux micro-ondes. Les zones du manchon sans contact avec les boîtes ne connaîtront dans le four à micro ondes aucun échauffement donc aucune rétraction, tandis que l'échauffement sélectif provoquera le rétrécissement du périmètre du manchon et bloquera les deux boîtes pour en faire par exemple un lot promotionnel.

La Fig. 5 montre un film polymère thermorésistant, de préférence en polyester, enduit d'une couche s'échauffant lorsque l'énergie électromagnétique incidente est partiellement absorbée par l'enduction qui peut être métallique avec une conductivité comprise entre 1 et 2'000 ohm/carré, de préférence 100 ohm/carré, par exemple constituée d'une couche d'aluminium obtenu par sublimation sous vide, d'une épaisseur de 10 à 10'000 Angström, de préférence d'une densité optique de 0,6. Dans ces conditions, le matériau d'emballage est d'une très grande transparence visuelle et s'échauffe jusqu'à 280°C lorsque des rayonnements électromagnétiques de fréquence 2'450 MHz le frappent; l'énergie calorifique obtenue peut représenter jusqu'à 50 % de l'énergie incidente.

En variant l'importance de l'enduction, on modifiera la quantité des énergies absorbées, réfléchies et transmises.

Au deçà d'un seuil, l'énergie transmise est supérieure à l'énergie réfléchie. Au-delà du même seuil, c'est l'énergie réfléchie qui l'emporte sur celle transmise.

Un autre exemple d'application est représenté à la Fig. 6 dans lequel un film est appliqué contre une porte de four micro-ondes.

En revêtant un film transparent à la lumière visible d'un vernis de protection comprenant des produits qui renforcent l'effet absorbant et/ou de réflexion d'un film, il est possible de fabriquer des matériaux opaques à certains rayonnements électromagnétiques tout en étant transparents à la lumière visible. Ce matériau est constitué d'une enduction d'aluminium obtenue par sublimation sous vide, d'une épaisseur au moins égale à 600 Angström recouvert d'un vernis chargé de particules qui permettent d'atteindre une conductibilité globale entre 1 et 10 ohm/carré de préférence 2,5 ohm/carré. Ces particules sont de préférence des éléments d'aluminium de petites dimensions (5 à 15 µm, de préférence 10 µm) obtenues par dépôt sous vide. La longueur d'onde des fours à micro-ondes domestiques courants est de 12,5 cm. Le procédé selon la présente invention permet de réaliser des traits de 50 µm. Ainsi, avec des traits d'une épaisseur d'aluminium d'environ 10 µm, larges de 50 µm et espacés toutes les ½ longueurs d'onde, soit tous les 6,5 cm, on obtient une grille (figure 10) qui est opaque aux micro-ondes. La surface occupée par cette grille est (50 x 65000 x 2) / (65000)² = 0,15%, et sa transparence à la lumière visible sera de 99,85%. On obtient donc un film presque entièrement transparent à la lumière visible mais qui est néanmoins opaque pour les micro-ondes. Ce film peut être appliqué contre une porte de four à micro-ondes. La fenêtre de la porte est transparente à la lumière visible, on peut donc bien observer ce qui se passe à l'intérieur du four, cependant les micro-ondes ne sont pas transmises à travers la porte.

La fig. 7 montre une coiffe pour une boisson de type « café liégeois » qui peut être disposée sur un récipient contenant dans sa partie inférieure du café et dans sa partie supérieure de la crème flottant sur le café, avant de la chauffer dans un four à micro-ondes.

Avant de consommer le café liégeois, le consommateur mettra le récipient avec la coiffe dans un four à micro-ondes pour le chauffer.

Sur le récipient est disposée la coiffe qui, dans sa partie supérieure, entourant la crème, réfléchit les rayons micro-ondes et qui, dans sa partie inférieure, entourant le café, absorbe une partie des rayons micro-ondes. Par conséquent, la crème reste froide tandis que la chaleur générée par l'absorption des rayons micro-ondes dans la partie inférieure est transmise au café pour chauffer celui-ci. Avec une telle coiffe, on obtient un café liégeois avec café chaud et crème onctueuse tiède.

Un autre exemple d'utilisation d'un matériau selon la présente invention est un plateau repas PR pour des aliments à porter à températures variées (Fig. 8).

Un tel plateau comprend un repas complet avec p.ex. dans les compartiments :
a) un hors d'oeuvre : des asperges avec une vinaigrette
b) un plat principal : un poisson en sauce
c) un dessert: une glace;

Le hors d'oeuvre (a) devra être consommé tiède, le plat principal (b) chaud et la glace (c) froide. Ces 3 types d'aliments seront disposés sur un plateau repas PR thermo-formé et fermé par une opercule (non représentée) constituant des enceintes ne communiquant vers l'extérieur que par des évents (non représentés). Autour du compartiment a pour le hors d'oeuvre, on disposera sur les parois constituées par le plateau et l'opercule un film pour créer une enceinte (a) avec une enduction métallique de conductivité 0.1 Mohm/carré autour au poisson, l'enceinte (b) n'aura aucune enduction, l'enceinte (c) sera revêtue d'un film multicouche, sera équivalente à celle permettant de faire barrière aux rayonnements micro-ondes (Fig. 6) de telle sorte que la glace ne soit pas réchauffée. En plaçant le plateau PR dans un four à micro-ondes pendant 90 s, on obtient des asperges dans le compartiment (a) à 25 °C, le poisson dans le compartiment (b) à 35°C et la glace dans le compartiment (c) à 0°C à partir d'un plateau PR sortant du congélateur.

Suivant la nature de la couche de conversion énergétique composé de l'enduction du ou des vernis imprimés comportant une éventuelle charge, du ou des dépôts électrolytique et du ou des gravures électrolytiques, il est possible de réaliser des matériaux dont la composition sera déterminée par les conversions des énergies électromagnétiques désirées et même de réaliser des barrières aux rayonnements électromagnétiques pour certaines longueurs d'onde et de combiner éventuellement les deux possibilités pour avoir en fonction de ieur longueur d'onde des matériaux à la fois absorbants et réfléchissants

La fig. 9 montre une installation pour la mise on oeuvre au procédé décrit ci-dessus. Cette installation se compose d'un poste d'alimentation A qui reçoit le film muni de son dépôt de base BA1, enroulé sur une bobine. Dans ce poste d'alimentation. la bobine est dévidée pour alimenter un poste d'impression par héliogravure B; puis, en sortie de ce poste d'impression par héliogravure, la bande BA2 passe dans un poste d'électrolyse C effectuant le traitement physico-chimique sur les fenêtres du film BA3. Ce poste d'électrolyse C est suivi d'un poste de lavage D dans lequel on enlève éventuellement le vernis hydrosoluble donnant le film BA4 et on rince la bande. Puis la bande BA4 passe dans un poste de séchage E et. enfin, dans un poste de contrôle F pour arriver sur l'enrouleuse G.

Le poste d'alimentation A comprend un dérouleur A1 qui porte la bobine A2. Ce dérouleur est entraîné par un moteur asservi par un groupe d'appel A3, qui règle une tension contrôlée dans la bande BA1. La bande passe ensuite dans le poste d'impression B qui comprend un groupe d'impression (fig. 10 et 11) avec un encrier B1, un cylindre hélio B2 plongeant dans l'encrier B1 pour recouvrir la surface munie d'alvéoles d'héliogravure et du contour de la fenêtre. Ce cylindre coopère avec une racle B3 qui enlève l'encre en surface pour ne laisser subsister que l'encre a l'intérieur des alvéoles ou de la gravure. L'encrier B1 est alimenté a partir d'un réservoir B4 contenant le produit d'enduction par une pompe B5 et un tuyau B6. Le réservoir B4 est équipé d'un moyen de détection de la viscosité B6 tel qu'un viscosimètre pour permettre de régler la viscosité du liquide d'enduction.

Ce groupe hélio B peut être équipé d'un système de lecture d'un spot, ou marqueur détectable par une cellule photoélectrique, disposé sur la bande métallisée qui permettra le pilotage de la bande, de telle sorte que le positionnement de la fenêtre d'impression soit en repérage avec les motifs de la bande métallisée comportant des graphismes éventuellement préimprimés.

Le niveau de liquide dans l'encrier B1 est réglé par un trop-plein B7 avec retour au réservoir 84, de façon que le cylindre d'héliogravure B2 soit toujours immergé à la même profondeur dans l'encrier B1.

Le cylindre B2 coopère avec un cylindre presseur B10 placé au-dessus de la bande BA1, le cylindre B2 se trouvant en dessous de la bande

La bande BA1 se compose schématiquement, comme cela est indiqué à la figure 3, d'un support 10 en matière plastique et d'un revêtement de base 15 tel qu'un métal.

En tournant dans le sens des flèches, le cylindre hélio B2 comprime, avec le presseur B10, la bande BA1 et dépose les impressions de vernis correspondant aux fenêtres ou zones d'impression ou enductions I correspondant aux fenêtres.

La fig. 11 est une vue de dessus du groupe d'impression représenté à la fig. 10. Cette figure montre le cylindre hélio B2. le cylindre presseur B10 avec une flèche indiquant la compression ainsi que la bande BA en vue de dessus. Le cylindre hélio B2 porte une surface gravée selon une fenêtre d'héliogravure ou zone d'impression B21 de forme relativement compliquée qui réalise l'impression I du vernis sur la face inférieure 15 de la bande BA1 (devenue alors la bande BA2).

Les fig. 12A-12D montrent de façon plus explicite la réalisation de la surface gravée de la fenêtre d'héliogravure.

La fig. 12A donne le contour souhaité pour la fenêtre héliographique, c'est-à-dire le contour du futur graphisme (1100).

A partir de cette forme I100. on grave la surface de la fenêtre d'héliogravure dans le cylindre. Cette fenêtre est constituée par une surface gravée comportant des cuvettes ou alvéoles K100, séparées par des murets K101, et l'ensemble est entouré par un filet K102, qui borde les cuvettes et les intervalles entre les cuvettes K100.

Dans cette figure, les alvéoles sont représentées par des carrés noirs à coins arrondis éventuellement tronqués, separés par les murets (cloisons ou encore appelés ponts) K101, blancs.

L'ensemble des alvéoles ou cuvettes est entouré ici par un filet, c'est-à-dire une entaille très étroite qui se remplit d'encre mais limite l'étalement ce l'encre des alvéoles pour donner à l'image imprimée, un contour continu, précis limitant de manière précise et prédéterminee la limite de la fenêtre

A la fig. 12B, ce filet K102 passe de manière jointive sur les cuvettes ou de façon adjacente à celles-ci.

Dans le cas de la fig. 12C, la fenêtre 1200 comporte également des alvéoles K200 séparées par des murets K201 et l'ensemble est entouré par un filet K202 qui est plus éloigné du bord des alvéoles K200 (tronquées ou non) que dans la réalisation de la fig. 12B.

La finesse du trait constituant le filet dépend de la résolution du traceur qui a dessiné la ou les fenêtres; ainsi, avec le choix entre les formes de gravure des fig. 12B et 12C dépend la viscosité du liquide utilisé pour cette impression. Comme indiqué, ce liquide est, une fois séché, un produit de passivation, c'est-à-dire inerte vis-à-vis de l'action physico-chimique à effectuer.

Enfin, la fig. 12D montre l'image imprimée 1300 avec son contour très précis et non dentelé.

En retour à la fig. 9, le poste d'électrolyse C se compose d'un bac à électrolyse C1 qui est léché par la bande BA2, ayant reçu l'impression dans le poste d'impression B. Ce poste d'électrolyse comporte également une hotte d'extraction C2 des gaz d'électrolyse. Le détail du poste C2 apparaît à la fig. 13.

Le bac à électrolyse C1 est doté d'un trop-plein pour déverser le surplus en électrolyte C9. de manière à maintenir constant le niveau de l'électrolyte C9. L'électrolyte est déversé dans une trémie C15 qui le conduit vers une pompe C8 qui à son tour le reconduit dans le bac à électrolyse C1. En sortie, il y a une trémie de collecte C15 qui recueille le liquide gouttant de la bande BA3 essorée par son passage entre deux cylindres C16, 017. Le liquide d'essorage est recueilli dans la trémie C15 et il revient dans ie réservoir C9.

Le bac à électrolyse peut être utilisé soit pour graver le film BA2 soit pour faire un dépôt métallique sur le film BA2.

Lorsque le bac est utilisé pour faire une gravure le film imprimé BA2 est polarisé négativement et lèche un électrolyte C9 à quelques millimètres des pointes d'une anode métallique C20 insoluble au cours de l'électrolyse du type titane que l'on polarise positivement. La forme de l'anode est obtenue par pliage d'une tôle. Entre chaque pointe de l'anode C20, on dispose un isolant PVC C22. L'électrolyte C9 est choisi de façon telie que les produits dégagés par l'électrolyse en phase aqueuse agressent l'enduction métallique 15 mais pas l'impression I. L'électrolyte C9 agresse le métal avec un mélange de type acide et ses sels ou encore de type basique et ses sels. On utilise de préférence NaOH + NaCI dans des proportions pondérales de 10% du poids d'eau. Les conditions dans lesquelles se fait l'électrolyse dépendent de la nature du métal à électrolyser. L'électrolyte C9 enlève l'enduction métallique 15 du film B2 aux endroits non protégés par l'impression I.

Lorsque le bac est utilisé pour faire un dépôt, le film imprimé BA2 est polarisé positivement et lèche un électrolyte C9 à quelques millimètres des pointes d'une anode métallique C20 soluble au cours de l'électrolyse que l'on polarise négativement. La forme de l'anode est obtenue par pliage d'une tôle. Entre chaque pointe de l'anode C20, on dispose un isolant PVC C22. On choisira préférentiellement pour le dépôt de cuivre une électrode en cuivre et un électrolyte aqueux composé de 220 g/l de CuSO₄ et de 20 g/l de H₂SO₄. L'ampérage sera avantageusement de 10 A/dm²

Enfin, les opérations d'impression de fenêtres et d'électrolyse peuvent être répétées avec des formes de fenêtres différentes réalisées les unes sur les autres, par exemple pour former un circuit intégré et dans ce cas il y aura une succession de postes B, C et éventuellement D qui alterneront.

Puis le film BA3 passe dans le poste de lavage D. Ce poste de lavage rince la bande BA3 pour enlever les restes d'électrolyte et dissoudre la couche de revêtement notamment la couche de passivation. Ce poste de lavage D se compose de différents cylindres de renvoi D1, D2 conduisant la bande BA3 dans une première cuve D4 puis dans une seconde cuve D5. Ces cuves contiennent un liquide de rinçage de l'électrolyte et/ou un solvant et de l'enduit. La structure détaillée de ces cuves de lavage ne sera pas donnée. Il s'agit d'un ensemble de cylindres définissant un tracé de circulation de la bande dans le bain de lavage.

Le lavage se fait avec des essorages entre des cylindres en acier et des cylindres en polymère pour limiter les entraînements et faciliter le séchage par évaporation du liquide de lavage, de telle sorte que le film soit sec et sans trace de l'électrolyte incompatible avec son usage ultérieur.

En aval du poste de lavage D, la bande BA4 passe dans le poste de séchage E équipé de moyens de ventilation et d'extraction d'air E1, E2, E3, E4 et, enfin, la bande séchée BAS passe dans un poste de contrôle F équipé d'une caméra vidéo F1 qui visionne une zone du film BAS pour contrôler la qualité de la fabrication. Ce contrôle est complété par une mesure de la densité optique et le la résistivité (non représentées) Ces contrôles sont faits en continu. En sortie de poste de contrôle F, le film est enroulé sur un poste d'enroulement G. Ce poste d'enroulement a une structure analogue au dérouleur A mais fonctionne en sens inverse. Il comporte un support G1 équipé d'un moteur et formant le rouleau G2.

Après contrôle de la bande, la bande est margée et enroulée avec un contrôle de tension de telle sorte qu'elle ne soit pas déformée par les zones de surépaisseur.

Le pilotage de la bande à travers l'installation de la fig. 9 se fait de manière synchronisée à l'aide de repères et de lecteurs ainsi que de circuits de commande ces moyens ne sont pas représentés.

L'installation présente l'avantage d'une vitesse de traitement pouvant dépasser la vitesse de traitement de 250 m/min. Le traitement est insensible à la présence des oxydes métalliques qui protègent ta face métallisée du film, ce qui est notablement un avantage par rapport au procédé chimique antérieur. La possibilité de déposer une couche métallique d'une autre nature que celle qui a été corrodée permet la fabrication de multicouches métalliques.

La résolution du trait métallisé obtenu est celle de l'impression car l'épaisseur du masque de corrosion peut être de 2 microns ou inférieure.

Enfin, pour des questions d'opportunité de production, l'impression de la réserve de corrosion peut être réalisée sur une machine indépendante de la machine de traitement.

Le procédé et l'installation décrits permettent la réalisation d'un film comportant des couches multiples de matériaux isolants et conducteurs, isolants et métalliques susceptibles d'être employés dans l'impression de matériaux.

Suivant la nature de la couche de conversion énergétique composée de l'enduction, du ou des vernis imprimés comportant une éventuelle charge, du ou des dépôts électrolytiques et du ou des gravures électrolytiques, il est possible de réaliser des matériaux dont la composition sera déterminée par les conversions des énergies électromagnétiques désirées et même de réaliser des barrières aux rayonnements électromagnétiques pour certaines longueurs d'onde et de combiner éventuellement les deux possibilités pour avoir en fonction de leur longueur d'onde, des matériaux à la fois absorbants et réfléchissants.

### Exemple

Suivant la fréquence, l'onde électromagnétique est pénétrante. L'onde est d'autant plus pénétrante que la fréquence est grande.

Pour les matériaux absorbants. l'énergie de l'onde incidente dont la pénétration est arrêtée, est absorbée.

Pour les matériaux réfléchissants, l'onde incidente qui ne pénètre pas est réfléchie. L'énergie incidente est égale à l'énergie réfléchie.

Pour les matériaux transparents, l'énergie de l'onde incidente qui traverse sans obstacle, sans réflexion et sans absorption est égale à l'énergie transmise.

Suivant la nature du matériau et de l'onde, on se trouve dans le cas moyen où les 3 phénomènes ont lieu, la réflexion pure et la transmission pure sont deux cas extrêmes.

Dans le cas des micro-ondes, en fonction de l'épaisseur de l'aluminium, il a été trouvé qu'une épaisseur de couche de 1 micron provoque la réflexion de l'onde incidente, sans absorption ni transmission. Une couche d'aluminium d'une épaisseur de 1 micron est dite opaque aux micro-ondes.

Dans la zone d'épaisseur de 10 Å (angström) à 600 Å d'aluminium, une partie de l'énergie incidente est réfléchie, une partie transmise et le solde absorbé et transformé en chaleur.

Dans les épaisseurs fortes on privilège la réflexion tandis que dans les épaisseurs faibles la transmission.

L'énergie absorbée est maximale pour des épaisseurs de couche d'aluminium proches de 50 Å.

Sur un support de type polyester, on déposera un enduit qui sera fonction de l'objectif à atteindre. On annulera l'effet par un enlèvement de l'enduit. On amplifiera l'effet de l'enduit en augmentant la charge du vernis et plus encore en faisant un dépôt électrolytique.

Un polyester est enduit d'une couche d'aluminium de résistivité 0,001 Ohm/carré sous vide par sublimation. On est capable d'obtenir une température de peau du film de polyester de 200 °C (30 % de l'énergie incidente est absorbée).

On démétallise une partie du film. Dans cette zone démétallisée, il n'y aura plus d'énergie des micro-ondes absorbée; le polyester étant transparent aux micro-ondes, la totalité de l'énergie des micro-ondes sera transmise (pas d'énergie réfléchie). Le polyester est dit transparent aux micro-ondes.

On imprime un vernis contenant une charge d'aluminium de conductivité 0,0005 Ohm/carré sur le même film enduit. On obtient un matériau de conductivité 0,0015 Ohm/carré. On obtient un matériau pouvant atteindre une température de peau de 280 °C.

On fait un dépôt métallique complémentaire de 400 Å. Le matériau devient alors réfléchissant aux micro-ondes. L'énergie transmise est proche 0 et le matériau est opaque aux micro-ondes.

On choisit la nature de l'enduit, des charges et du ou des dépôts électrolytiques en fonction de la nature des ondes incidentes (fréquence) et de l'effet recherché (réflexion, transmission et absorption).

De la même manière, il est possible d'utiliser du plomb comme barrière aux rayons X.

## Revendications

1. Procédé permettant de réaliser des motifs sur un support d'une finesse comprise entre 150 et 25 µm comprenant les étapes suivantes:
- impression à haute résolution d'un vernis sur le support;
- traitement du support par électrolyse;
- lavage et séchage du support
**caractérisé en ce que** le vernis est un vernis chargé.

2. Procédé selon la revendication 1, **caractérisé en ce que** le support est enduit avant impression.

3. Procédé selon la revendication 2, **caractérisé en ce que** l'enduit comprend un métal ou des métaux, un ou des oxydes, un ou des sels métalliques ou métalloïdes.

4. Procédé selon l'une quelconque des revendications précédentes, **caractérisé en ce que** le vernis chargé comprend des matériaux pouvant modifier la propagation des ondes électromagnétiques tels que certains conducteurs électriques et en particulier l'aluminium.

5. Procédé selon la revendication 4, **caractérisé en ce que** la charge du métal ou de métalloïde, d'oxydes ou de sels unique ou mélangée est constituée de particules atomiques formées par leur sublimation sous vide tel que l'aluminium, le cuivre, le fer, le chrome, le nickel, le silicium et l'oxyde de silice.

6. Procédé selon l'une quelconque des revendications 4 à 5, **caractérisé en ce que** le vernis est choisi parmi les produits de type nitro-cellulosique ou de type polyuréthane.

7. Procédé selon la revendication 5, **caractérisé en ce que** le matériau faisant barrière aux ondes électromagnétiques absorbe au moins une partie de ces ondes.

8. Procédé selon la revendication 5, **caractérisé en ce que** le matériau faisant barrière aux ondes électromagnétiques réfléchit au moins une partie de ces ondes.

9. Procédé selon l'une quelconque des revendications 2 à 8, **caractérisé en ce que** le traitement du support par électrolyse comprend la gravure électrolytique de l'enduit sur la partie non imprimée du support.

10. Procédé selon la revendication 9, **caractérisé en ce que** le support est soumis à un dépôt électrolytique sur la partie imprimée après le lavage et le séchage.

11. Procédé selon l'une quelconque des revendications 1 et 4 - 8, **caractérisé en ce que** le traitement du support par électrolyse comprend le dépôt électrolytique d'un ou plusieurs métaux ou leurs alliages sur la partie imprimée du support.

12. Procédé selon l'une quelconque des revendications précédentes, **caractérisé en ce que** l'impression du vernis sur le support est réalisée par héliogravure.

13. Procédé selon la revendication 12, **caractérisé en ce que** l'héliogravure est réalisée par un ou plusieurs groupes d'héliogravure comportant au moins un cylindre dont les zones d'impression sont constituées d'alvéoles gravées dont les plus externes à chaque dessin sont reliées entre elles pour assurer une continuité linéaire des contours.

14. Procédé selon l'une quelconque des revendications 2 à 8, **caractérisé en ce que** la gravure est réalisée par électrolyse entre l'enduction métallique du support à traiter et une anode baignée dans un électrolyte aqueux.

15. Procédé selon la revendication 14, **caractérisé en ce que** l'anode est une anode en titane constituée d'une tôle pliée.

16. Procédé selon la revendication 14 ou 15, **caractérisé en ce que** l'électrolyte aqueux comprend un acide minéral et son sel ou une base minérale et son sel, de préférence NaOH + NaCl concentré à 10% en poids.

17. Procédé selon la revendication 7, **caractérisé en ce que** le dépôt électrolytique est réalisé par électrolyse d'un ou plusieurs métaux et leur alliage, par dissolution d'une électrode soluble sous forme de sels, d'oxydes contenant au moins le ou les solides de l'électrode.

18. Produit multicouche comprenant les couches suivantes :
- support de base en un matériau transparent à la lumière visible et aux ondes électromagnétiques,
- au moins un enduit métallique à haute résolution couvrant moins de 5% de la surface du support,
- au moins une couche de vernis couvrant l'enduit métallique,
dans lequel l'enduit est disposé sur le support en un motif invisible à l'oeil nu, filtrant une gamme déterminée d'ondes électromagnétiques.

19. Produit selon la revendication 18, **caractérisé par** une couche d'enduit métallique supplémentaire couvrant le vernis.

20. Produit multicouche comprenant les couches suivantes :
- support de base en un matériau transparent à la lumière visible et aux ondes électromagnétiques,
- vernis à haute résolution couvrant moins de 5% de la surface du support
- au moins un enduit métallique couvrant le vernis et filtrant une gamme déterminée d'ondes électromagnétiques.,
dans lequel le vernis est disposé sur le support en un motif invisible à l'oeil nu.

21. Produit selon la revendication 20, **caractérisé par** une couche de vernis supplémentaire couvrant au moins en partie l'enduit métallique.

22. Produit selon la revendication 21, **caractérisé par** une couche d'enduit supplémentaire couvrant la deuxième couche de vernis.

23. Produit selon l'une quelconque des revendications 18 à 22, **caractérisé en ce que** le support de base est un film polyester.

24. Produit selon l'une quelconque des revendications 18 à 23, **caractérisé en ce que** le produit absorbe entre 0 et 95 % des ondes incidentes, réfléchit entre 0 et 100% et/ou transmet entre 0 et 100% des ondes non absorbés en fonction du motif, de la nature et la quantité d'enduit.

25. Produit selon la revendication 24, **caractérisé en ce que** le produit absorbe de 0 à 50% de l'énergie des ondes électromagnétiques et réfléchit et/ou transmet l'énergie non absorbée.

26. Produit selon l'une quelconque des revendications 18 à 25, **caractérisé en ce que** le produit constitue un filtre à ondes électromagnétiques et transparent à la lumière visible.

27. Produit selon l'une quelconque des revendications 18 à 25, **caractérisé en ce que** le produit constitue une filtre opaque aux ondes électromagnétiques et transparent à la lumière visible.

28. Produit selon l'une quelconque des revendications 18 à 27, **caractérisé en ce que** les ondes électromagnétiques sont des micro-ondes.

29. Usage du produit selon l'une quelconque des revendications 18 à 28, en tant qu'emballage pour des produits micro-ondables.

## Patentansprüche

1. Verfahren zur Herstellung von Druckmustern in einer Feinheit zwischen 150 und 25 µm auf einem Träger, das folgende Schritte umfasst:
- Druck mit hoher Auflösung eines Lacks auf einen Träger,
- Bearbeitung des Trägers durch Elektrolyse,
- Spülung und Trocknung des Trägers,
**dadurch gekennzeichnet, dass** der Lack ein gefüllter Lack ist.

2. Verfahren nach Anspruch 1 **dadurch gekennzeichnet, dass** der Träger vor dem Druck beschichtet wird.

3. Verfahren nach Anspruch 2 **dadurch gekennzeichnet, dass** die Beschichtung ein Metall oder Metalle, ein oder mehrere Oxide, ein oder mehrere Metall- oder Metalloidsalze umfasst.

4. Verfahren nach irgendeinem der vorstehenden Ansprüche **dadurch gekennzeichnet, dass** der gefüllte Lack Materialien umfasst, die die Ausbreitung elektromagnetischer Wellen verändern können, wie z. B. gewisse elektrische Leiter und insbesondere Aluminium.

5. Verfahren nach Anspruch 4 **dadurch gekennzeichnet, dass** der einzelne oder gemischte Füllstoff aus Metall oder aus Metalloiden, aus Oxiden oder aus Salzen aus Atomteilchen besteht, die durch ihre Sublimation im Vakuum z. B. des Aluminiums, Kupfers, Eisens, Chroms, Nickels, Siliziums und Kieselsäureoxids gebildet werden.

6. Verfahren nach irgendeinem der Ansprüche 4-5 **dadurch gekennzeichnet, dass** der Lack unter Produkten vom Typ Zellulosenitrat oder Polyurethan ausgewählt wird.

7. Verfahren nach Anspruch 5 **dadurch gekennzeichnet, dass** das Material, das für elektromagnetische Wellen eine Barriere bildet, mindestens einen Teil dieser Wellen absorbiert.

8. Verfahren nach Anspruch 5 **dadurch gekennzeichnet, dass** das Material, das für elektromagnetische Wellen eine Barriere bildet, mindestens einen Teil dieser Wellen reflektiert.

9. Verfahren nach irgendeinem der Ansprüche 2-8 **dadurch gekennzeichnet, dass** die Bearbeitung des Trägers durch Elektrolyse die elektrolytische Gravüre der Beschichtung auf dem nicht bedruckten Teil des Trägers umfasst.

10. Verfahren nach Anspruch 9 **dadurch gekennzeichnet, dass** der Träger nach Spülung und Trocknung einer elektrolytischen Abscheidung auf dem bedruckten Teil unterzogen wird.

11. Verfahren nach irgendeinem der Ansprüche 1 und 4-8 **dadurch gekennzeichnet, dass** die Bearbeitung des Trägers durch Elektrolyse die elektrolytische Abscheidung eines oder mehrerer Metalle oder deren Legierungen auf dem bedruckten Teil des Trägers umfasst.

12. Verfahren nach irgendeinem der vorstehenden Ansprüche **dadurch gekennzeichnet, dass** der Aufdruck des Lacks auf dem Träger durch Heliogravüre erfolgt.

13. Verfahren nach Anspruch 12 **dadurch gekennzeichnet, dass** die Heliogravüre durch einen oder mehrere Heliogravüreapparate durchgeführt wird, welche mindestens einen Zylinder umfassen, dessen Druckzonen aus gravierten Zellen bestehen, von denen die äußersten einer jeden Zeichnung untereinander verbunden sind, um eine lineare Kontinuität der Umrisse zu garantieren.

14. Verfahren nach irgendeinem der Ansprüche 2 bis 8 **dadurch gekennzeichnet, dass** die Gravüre durch Elektrolyse zwischen der Metallbeschichtung des zu bearbeitenden Trägers und einer in einem wässrigen Elektrolyten eingetauchten Anode durchgeführt wird.

15. Verfahren nach Anspruch 14 **dadurch gekennzeichnet, dass** die Anode aus Titan besteht und aus einem gefalteten Blech gebildet wird.

16. Verfahren nach Anspruch 14 oder 15 **dadurch gekennzeichnet, dass** der wässrige Elektrolyt eine Mineralsäure und ihr Salz oder eine Mineralbase und ihr Salz, vorzugsweise NaOH + NaCI mit einer Konzentration von 10 Gewichtsprozenten umfasst.

17. Verfahren nach Anspruch 7 **dadurch gekennzeichnet, dass** die elektrolytische Abscheidung durch Elektrolyse eines oder mehrerer Metalle und ihrer Legierungen, durch Auflösung einer löslichen Elektrode in Form von Salzen, Oxiden, welche mindestens den oder die Festkörper der Elektrode enthalten, durchgeführt wird.

18. Vielschichtiges Produkt, welches folgende Schichten umfasst:
- Basisträger aus einem Material, das für das sichtbare Licht und elektromagnetische Wellen transparent ist,
- mindestens einen Metallüberzug mit hoher Auflösung, der weniger als 5% der Oberfläche des Trägers bedeckt,
- mindestens eine Lackschicht, die den Metallüberzug bedeckt,
wobei der Überzug auf dem Träger in einem für das bloße Auge unsichtbaren Druckmuster angeordnet ist und einen bestimmten Bereich elektromagnetischer Wellen filtert.

19. Produkt nach Anspruch 18 **dadurch gekennzeichnet, dass** eine zusätzliche metallische Überzugsschicht den Lack bedeckt.

20. Vielschichtiges Produkt, welches folgende Schichten umfasst:
- Basisträger aus einem für das sichtbare Licht und elektromagnetische Wellen transparenten Material,
- Lack mit hoher Auflösung, der weniger als 5 % der Oberfläche des Trägers bedeckt,
- mindestens einen Metallüberzug, der den Lack bedeckt und einen bestimmten Bereich elektromagnetischer Wellen filtert,
wobei der Lack auf dem Träger in einem für das bloße Auge unsichtbaren Druckmuster angeordnet ist.

21. Produkt nach Anspruch 20 **gekennzeichnet durch** eine zusätzliche Lackschicht, welche mindestens einen Teil des metallischen Überzugs bedeckt.

22. Produkt nach Anspruch 21 **gekennzeichnet durch** eine zusätzliche Überzugsschicht, welche die zweite Lackschicht bedeckt.

23. Produkt nach irgendeinem der Ansprüche 18 bis 22 **dadurch gekennzeichnet, dass** der Basisträger ein Polyesterfilm ist.

24. Produkt nach irgendeinem der Ansprüche 18 bis 23 **dadurch gekennzeichnet, dass** das Produkt zwischen 0 und 95% der auftreffenden Wellen absorbiert, zwischen 0 und 100% der nicht absorbierten Wellen reflektiert und/oder zwischen 0 und 100% der nicht absorbierten Wellen überträgt, je nach Druckmuster, Art und Menge des Überzugs.

25. Produkt nach Anspruch 24 **dadurch gekennzeichnet, dass** das Produkt zwischen 0 und 50% der Energie der elektromagnetischen Wellen absorbiert und die nicht absorbierte Energie reflektiert und/oder überträgt.

26. Produkt nach irgendeinem der Ansprüche 18 bis 25 **dadurch gekennzeichnet, dass** das Produkt einen Filter für elektromagnetische Wellen darstellt und für das sichtbare Licht transparent ist.

27. Produkt nach irgendeinem der Ansprüche 18 bis 25 **dadurch gekennzeichnet, dass** das Produkt einen undurchlässigen Filter für elektromagnetische Wellen darstellt und für das sichtbare Licht transparent ist.

28. Produkt nach irgendeinem der Ansprüche 18 bis 27 **dadurch gekennzeichnet, dass** die elektromagnetischen Wellen Mikrowellen sind.

29. Benutzung des Produktes nach irgendeinem der Ansprüche 18 bis 28 als Verpackung für Produkte, die für den Mikrowellenherd geeignet sind.

## Claims

1. A process allowing the production of fine patterns of between 150 and 25 µm on a support comprising the following steps:
- high resolution printing of a lacquer on the coated support;
- treatment of the support by electrolysis;
- washing and drying of the support
**characterised in that** the lacquer is a charged lacquer.

2. A process according to claim 1, **characterised in that** the support is coated prior to printing.

3. A process according to claim 2, **characterised in that** the coating comprises a metal or metals, one or more oxides, one or more metal or metalloid salts.

4. A process according to any of the preceding claims, **characterised in that** the charged lacquer comprises materials capable of modifying the propagation of electromagnetic waves, such as certain electrical conductors and in particular aluminium.

5. A process according to claim 4, **characterised in that** the filler of metal or metalloid, of oxides or individual or mixed salts consists of atomic particles formed by the vacuum sublimation thereof, such as aluminium, copper, iron, chromium, nickel, silicon and silicon oxide.

6. A process according to any of claims 4 to 5, **characterised in that** the lacquer is selected from among products of the nitrocellulose or polyurethane type.

7. A process according to claim 5, **characterised in that** the material acting as a barrier to the electromagnetic waves absorbs at least part of these waves.

8. A process according to claim 5, **characterised in that** the material acting as a barrier to the electromagnetic waves reflects at least part of these waves.

9. A process according to any of claims 2 to 8, **characterised in that** electrolytic treatment of the support comprises electrolytic engraving of the coating on the unprinted part of the support.

10. A process according to claim 9, **characterised in that** the support is subjected to electrolytic deposition on the printed part after washing and drying.

11. A process according to any of claims 1 and 4 - 8, **characterised in that** electrolytic treatment of the support comprises electrolytic deposition of one or more metals or the alloys thereof on the printed part of the support.

12. Process according to any of the preceding claims, **characterised in that** the lacquer is printed onto the support by photogravure.

13. A process according to claim 12, **characterised in that** photogravure is performed by one or more photogravure units comprising at least one cylinder having printing zones consisting of engraved cells, the outermost cells of each pattern being interconnected to ensure linear continuity of the outlines.

14. A process according to any of claims 2 to 8, **characterised in that** engraving is performed by electrolysis between the metallic coating of the support to be treated and an anode immersed in an aqueous electrolyte.

15. A process according to claim 14, **characterised in that** the anode is a titanium anode consisting of a folded metal sheet.

16. A process according to claim 14 or 15, **characterised in that** the aqueous electrolyte comprises an inorganic acid and the salt thereof or an inorganic base and the salt thereof, preferably NaOH + NaCI at a concentration of 10% by weight.

17. A process according to claim 7, **characterised in that** electrolytic deposition is performed by electrolysis of one or more metals and/or the alloy thereof, by dissolution of a soluble electrode in the form of salts, of oxides containing at least the electrode solid or solids.

18. A multilayer product comprising the following layers:
- base support made from a material transparent to visible light and to electromagnetic waves,
- at least one high resolution metallic coating covering less than 5% of the area of the support,
- at least one layer of lacquer covering the metallic coating, in which product the coating is arranged on the support in a pattern invisible to the naked eye, filtering a specific range of electromagnetic waves.

19. A product according to claim 18, **characterised by** an additional metallic coating covering the lacquer.

20. A multilayer product comprising the following layers:
- base support made from a material transparent to visible light and to electromagnetic waves,
- high resolution lacquer covering less then 5% of the area of the support,
- at least one metallic coating covering the lacquer and filtering a specific range of electromagnetic waves,
in which product the lacquer is arranged on the support in a pattern invisible to the naked eye.

21. A product according to claim 20, **characterised by** an additional layer of lacquer covering the metallic coating at least in part.

22. A product according to claim 21, **characterised by** an additional coating layer covering the second layer of lacquer.

23. A product according to any of claims 18 to 22, **characterised in that** the base support is a polyester film.

24. A product according to any of claims 18 to 23, **characterised in that** the product absorbs between 0 and 95% of the incident waves, reflects between 0 and 100% and/or transmits between 0 and 100% of the non-absorbed waves as a function of the pattern, the nature and quantity of the coating.

25. A product according to the invention 24, **characterised in that** the product absorbs from 0 to 50% of the energy of the electromagnetic waves and reflects and/or transmits the non-absorbed energy.

26. A product according to any of claims 18 to 25, **characterised in that** the product constitutes a filter for electromagnetic waves and transparent to visible light.

27. A product according to any of claims 18 to 25, **characterised in that** the product constitutes a filter which is opaque to electromagnetic waves and transparent to visible light.

28. A product according to any of claims 18 to 27, **characterised in that** the electromagnetic waves are microwaves.

29. Use of a product according to any of claims 18 to 28, as packaging for microwaveable products.
